# EUROPÄISCHE PATENTSCHRIFT

(11) **EP 3 759 695 B1**
(45) Veröffentlichungstag und Bekanntmachung des Hinweises auf die Patenterteilung: **14.01.2026**
(21) Anmeldenummer: 19716801.6
(22) Anmeldetag: 25.03.2019
(51) Int. Cl.: G07C 9/00, G08B 25/01, B61L 15/00

(54) **VERFAHREN ZUM BEREITSTELLEN EINES PERSONENZUGANGS ZU EINEM FAHRGASTTEILBEREICH EINES FAHRGASTBEREICHS EINES SPURGEBUNDENEN FAHRZEUGS**
METHOD FOR PROVIDING PERSONAL ACCESS TO A PASSENGER SUB-AREA OF A PASSENGER AREA OF A TRACK-BOUND VEHICLE
PROCÉDÉ DESTINÉS À FOURNIR UN ACCÈS DE PERSONNES À UNE ZONE PARTIELLE D'UN HABITACLE DE VÉHICULE GUIDÉ

(30) Priorität: 25.04.2018 DE 102018206422
(43) Veröffentlichungstag der Anmeldung: 06.01.2021
(73) Patentinhaber: Siemens Mobility GmbH, 80997 München (DE)
(72) Erfinder: BRIOL, Roland, 91080 Uttenreuth-Weiher (DE); PRIEMER, Domenik, 91301 Forchheim (DE)
(74) Vertreter: Siemens Patent Attorneys
(86) Internationale Anmeldenummer: PCT/EP2019/057362
(87) Internationale Veröffentlichungsnummer: WO 2019/206538

(56) Entgegenhaltungen:
- DE-A1- 102012 218 143
- DE-A1- 102014 219 692
- DE-A1- 102016 209 139
- US-A1- 2007 040 672

## Beschreibung

Die Erfindung betrifft ein Verfahren zum Bereitstellen eines Personenzugangs zu einem Fahrgastteilbereich eines Fahrgastbereichs eines spurgebundenen Fahrzeugs.

Grundsätzlich ist es bekannt, den Zugang zu einem vorgegebenen Bereich eines spurgebundenen Fahrzeugs zu beschränken. So sind Schienenfahrzeuge als Triebfahrzeuge bekannt, bei denen der Personenzugang zu einem Fahrzeugführerbereich (häufig auch als Führerstand bezeichnet) mittels einer absperrbaren Türeinrichtung beschränkt wird.

WO 2017/036714 A1 beschreibt ein Verfahren zum Betätigen einer Zugangseinheit mittels eines mobilen elektronischen Endgeräts. Dabei wird ausgehend von einem den Zugang zu einem Bereich sperrenden Sperrzustand der Zugangseinheit diese in einen den Zugang ermöglichenden Freizustand betätigt. Das Betätigen der Zugangseinheit in den Freizustand setzt das Vorliegen einer Zugangsberechtigung voraus. Die Zugangsberechtigung wird anhand einer Berechtigungsdatenbank geprüft.

DE 10 2012 218 143 A1 beschreibt ein Bediensystem zur Bedienung von Funktionseinheiten bei einem Schienenfahrzeug, wobei in jedem Wagen des Schienenfahrzeugs mindestens eine Basisstation vorgesehen ist, die über eine drahtlose Schnittstelle mit einem mobilen Endgerät eines authentifizierten Nutzers, insbesondere eines authentifizierten Zugbegleiters, kommuniziert, der über eine grafische Nutzerschnittstelle des mobilen Endgeräts Funktionseinheiten des Schienenfahrzeugs bedient.

US 2007/0040672 A1 beschreibt ein Sicherheitssystem für den Massendurchlauf und Massentransport, wodurch eine beträchtliche Anzahl von Passagieren und/oder Gepäckstücken durch ein intermodales Transportvehikel, wie einen Bus, ein Schiff, einen Zug, eine Untergrundbahn oder ein Flugzeug, transportiert werden. Das System umfasst: a) ein Vehikel, das beträchtlich Gepäck und/oder Passagiere transportiert, enthaltend eine Mehrzahl von Sitzen für die Crew und/oder Passagiere und einen Gepäckladeraum, wodurch Gepäck zum Durchlauf gelagert wird, und welches Vehikel wenigstens einen Sitz für einen Fahrer, Piloten oder Bediener hat, und welches Vehikel wenigstens eine Türe oder einen Eingangspunkt hat, durch welchen Leute und/oder Gepäck ein- und austreten; b) einen ersten Sensor, der mit jeder Türöffnung oder anderen vorgegebenen Punkten innerhalb des Vehikels zum Wahrnehmen verbunden ist und ein erstes Signal ausgibt, das die Identität und die Präsenz von jeglichem Identifikationsmedium betrifft, das innerhalb einer detektierbaren Nähe zu dem ersten Sensor vorbei geht; c) einen zweiten Sensor, der an dem Vehikel zum Wahrnehmen montiert ist und ein zweites Signal ausgibt, das für radioaktives, explosives und/oder bio-gefährliches Material indikativ ist, das im Inneren des Vehikels oder in naher äußerer Nähe zu dem Vehikel angeordnet ist; d) einen dritten Sensor, der mit jedem ausgewiesenen Bediener- und Passagiersitz zum Wahrnehmen verbunden ist und ein drittes Signal ausgibt, das für eine Person indikativ ist, die den zugehörigen Sitz besetzt; e) einen vierten Sensor, der mit jedem Sitzgurt zum Wahrnehmen verbunden ist, der mit jedem Sitz verbunden ist, und ein viertes Signal ausgibt, das für eine Person indikativ ist, die auf dem zugehörigen Sitz sitzt und angeschnallt ist; f) einen Alarm, der in Abhängigkeit von einem vorgegebenen Signal ausgelöst wird; g) eine Anzeige, die innerhalb der Sichtweite des Vehikelbedieners oder der Vehikel-Crew angeordnet ist, um gesammelte Daten und Informationen, insbesondere korreliert mit der entsprechenden Besetzung von Sitzen und anderen Zuständen betreffend das Vehikel, anzuzeigen, und welche Anzeige aus einem oder mehreren auswählbaren Schirm(en), die für einen Bediener verfügbar sind, mit manueller Kontrolle der Eingabe- und Schirmauswahl durch den Bediener besteht; h) Einrichtungen zum Angeben und Anzeigen der Identifikation und des Vorhandenseins und des Ortes von jedem Gepäckstück oder jeder Person in dem Vehikel in Abhängigkeit von den empfangenen ersten Signalen und zum Vergleichen mit jeglichem vorher geladenen Ladeverzeichnis im Speicher zum Erzeugen eines ersten Differenzsignals; i) Einrichtungen zum Angeben und Anzeigen aller ausgewiesenen Sitzpositionen innerhalb des Vehikels, einschießlich Informationen betreffend den Status des Besetztens und der Sitzgurtverwendung, gemäß den dritten und vierten Signalen; j) Einrichtungen zum Angeben und Anzeigen von jeglichem Alarm innerhalb des Systems; k) ein Computersystem zum Kontrollieren des Sicherheitssystems, enthaltend einen Ein-/Ausgang zum Erzeugen eines Eingangssignals durch einen Fahrer, einen Bediener oder eine autorisierte Person, einen Speicher und einen Prozessor, um die Signale zu empfangen und um einen Alarm in Abhängigkeit davon zu initiieren, welcher Speicher in die Lage versetzt ist, gesammelte und zugeordnete Daten betreffend die Signale, den Status von Sensoren und den Status der Anzeige zu speichern, welche Daten Ladeverzeichnisse und Reiseverlauf-Downloads enthalten; l) drei Kommunikationsmodi, enthaltend i) ein drahtloses dediziertes Kommunikationsnetzwerk, ii) ein herkömmliches zelluläres drahtloses Protokoll, und iii) einen Satelliten-Sende-Empfänger zur satellitenbasierten Kommunikation außerhalb der Modi i) und ii); m) eine zelluläre drahtlose Störvorrichtung (57), die auf ein Signal anspricht, das von dem Prozessor erzeugt wurde; n) Einrichtungen zum Eingeben von Informationen in den Speicher über den Prozessor von fest verdrahteten und drahtlosen Quellen; o) wodurch der Prozessor in die Lage versetzt wird, die Identifikation von Gepäck oder Personen innerhalb des Vehikels, wie sie von dem ersten Sensor erhalten wurden, mit relevanten Daten zu vergleichen, die in den Speicher abgespeichert wurden, mit Informationen, wie ein Passagier- oder Gepäckladeverzeichnis, und erwartete, zugelassene oder unerlaubte Passagiere oder Gepäck zu identifizieren und in Abhängigkeit von einer Diskrepanz, das vorgegebene Signal zu initiieren, um den zugehörigen Alarm zu aktivieren, und zusätzlich eine Selektion von unterschiedlichen Kommunikationsmethoden zu ermöglichen und in Abhängigkeit von einem vorgegebenen Alarmsignal, das von einem Sensor initiiert wurde, einen Kommunikationsmodus zu einem entfernten Ort auszuwählen oder abzuwählen und zusätzlich die zelluläre drahtlose Störvorrichtung zu aktivieren.

DE 10 2014 219 692 A1 beschreibt ein Verfahren zum Erkennen einer Gefahrensituation in einem Fahrzeuginnenraum eines Fahrzeugs. Um eine automatisierte Erkennung einer Gefahrensituation im Fahrzeuginnenraum des Fahrzeugs zu erreichen, wird vorgeschlagen, dass von einer Sensoreinheit ein Sensorsignal erzeugt wird, das von einem im Fahrzeuginnenraum herrschenden Zustand abhängig ist, und von einer Analyseeinheit unter Verwendung des Sensorsignals und einer Gefahrenfunktion ein Gefahrenzustand ermittelt wird. Die Analyseeinheit erzeugt unter Verwendung des ermittelten Gefahrenzustands eine Gefahreninformation. Ein Steuergerät des Fahrzeugs empfängt die Gefahreninformation und verändert gemäß einer in der Gefahreninformation enthaltenen Anweisung einen Verriegelungszustand einer Tür des Fahrzeugs. Beispielsweise wird eine Tür verriegelt, um die Flucht eines Straftäters zu unterbinden, oder entriegelt, damit im Falle eines Fahrzeugbrandes Fahrzeuginsassen das Fahrzeug verlassen können.

Der Erfindung liegt die Aufgabe zugrunde, die Sicherheit für Fahrgäste, die sich in dem spurgebundenen Fahrzeug aufhalten, zu erhöhen.

Diese Aufgabe wird durch ein Verfahren zum Bereitstellen eines Personenzugangs zu einem Fahrgastteilbereich eines Fahrgastbereichs eines spurgebundenen Fahrzeugs gemäß Anspruch 1 gelöst.

Die Erfindung beruht auf der Erkenntnis, dass Betreiber von spurgebundenen Fahrzeugen ihre Fahrgäste bei Auftritt einer Gefahrensituation schützen möchten. Insbesondere ist es wünschenswert, Fahrgäste vor Personen zu schützen, die eine Gefahr für die Fahrgäste darstellen.

Die erfindungsgemäße Lösung behebt dieses Problem, indem der Personenzugang zu dem Fahrgastteilbereich bei Auftritt einer Gefahrensituation beschränkt wird. Zu schützende Fahrgäste können sich in dem Fahrgastteilbereich aufhalten oder sich dahin begeben, um Schutz vor Personen zu suchen, die sich außerhalb des Fahrgastteilbereichs befinden und eine Gefahr darstellen.

Ein wesentlicher Vorteil der Erfindung liegt darin, dass die Sicherheit von Fahrgästen bei der Nutzung des spurgebundenen Fahrzeugs erhöht wird. Das damit einhergehende Gefühl von Sicherheit erhöht bei dem Fahrgast die Tendenz, das spurgebundenen Fahrzeug als Verkehrsmittels zu wählen. Insbesondere wird die Tendenz erhöht, spurgebundene Fahrzeuge zu Zeiten und/oder an Orten zu nutzen, während derer und/oder an denen die Nutzung ein vermeintlich erhöhtes Sicherheitsrisiko darstellt. Insbesondere Fahrgäste, die aufgrund ihrer Sprache, Ethnie, Religion, sexueller Identität oder sozialer Funktion einem erhöhten Sicherheitsrisiko ausgesetzt sind, werden spurgebundene Fahrzeug mit erhöhter Tendenz als Verkehrsmittel wählen.

Der Fahrgastbereich ist vorzugsweise ein räumlicher Bereich innerhalb des spurgebundenen Fahrzeugs, der für den Aufenthalt von einem oder mehreren Fahrgästen vorgesehen ist. Beispielsweise sind sämtlichen Innenbereiche des spurgebundenen Fahrzeugs, die nicht ausschließlich für Begleitpersonal und/oder den Einbau von Fahrzeugkomponenten vorgesehen sind, Fahrgastbereiche. Der Fahrgastteilbereich ist vorzugsweise ein Innenbereich eines Wagens oder ein Innenteilbereich eines Wagens des spurgebundenen Fahrzeugs.

Das spurgebundene Fahrzeug ist vorzugsweise ein Schienenfahrzeug. Weiter vorzugsweise ist das spurgebundene Fahrzeug ein Fahrzeug zur Personenbeförderung im öffentlichen Nah- und/oder Fernverkehr.

Die Zugangsbeschränkungseinrichtung umfasst vorzugsweise eine Türeinrichtung. Wenn die Türeinrichtung geschlossen und blockiert (gesperrt) ist, trennt sie den Fahrgastteilbereich von einem weiteren Bereich des spurgebundenen Fahrzeugs vorzugsweise dahingehend, dass ein Personenzugang zu dem Fahrgastteilbereich aus dem weiteren Fahrgastteilbereich nicht möglich ist. Das Bereitstellen des Personenzugangs zu dem Fahrgastteilbereich erfolgt vorzugsweise durch eine geöffnete Türeinrichtung oder eine Türeinrichtung, die von jedermann geöffnet werden kann. Der Fachmann versteht den Begriff "Beschränken" dahingehend, dass die Türeinrichtung geschlossen ist und nicht mehr von jedermann geöffnet werden kann.

Der Auftritt der Gefahrensituation kann auf unterschiedliche Art und Weise bestimmt und/oder ermittelt werden:
Der Auftritt der Gefahrensituation kann beispielsweise anhand einer Tageszeit bestimmt werden. Beispielsweise gilt die Gefahrensituation zu einer vordefinierten Uhrzeit am Abend eines Tages als eingetreten. So gilt beispielsweise der Zeitraum zwischen Abend und dem darauffolgenden Morgen als Gefahrensituation. Der Auftritt der Gefahrensituation kann alternativ oder zusätzlich anhand eines Ortes des spurgebundenen Fahrzeugs bestimmt werden. So gilt beispielsweise eine Fahrt durch einen vorgegebenen Streckenabschnitt, beispielsweise in einem vorgegebenen Stadtteil, als Gefahrensituation.

Alternativ oder zusätzlich wird der Auftritt der Gefahrensituation vorzugsweise fallabhängig ermittelt. So gilt beispielsweise der körperliche Angriff auf einen Fahrgasts durch eine gefährdende Person als Gefahrensituation.

Das erfindungsgemäße Verfahren umfasst: Beschränken des Personenzugangs in Abhängigkeit einer Zugangsberechtigung einer im Fahrzeug befindlichen Person. Die Person ist vorzugsweise eine Person, die Zugang zu dem Fahrgastteilbereich verlangt. Der Fachmann versteht den Begriff "Zugangsberechtigung" vorzugsweise dahingehend, dass ein Zugang zu dem Fahrgastteilbereich, während die Gefahrensituation besteht, ausschließlich berechtigten Personen bereitgestellt wird. Eine berechtigte Person ist vorzugsweise eine Begleitperson (z.B. der Fahrzeugführer, die Crew und/oder Haltestellenpersonal), welche das Fahrzeug begleitet, und/oder eine Sicherheitsperson, die zur Behebung der Gefahrensituation von dem Betreiber eingesetzt wird. Eine berechtigte Person ist alternativ oder zusätzlich vorzugsweise ein berechtigter Fahrgast, der für den Zugang zu dem Fahrgastteilbereich, während die Gefahrensituation besteht, vorgesehen ist. Berechtigte Fahrgäste sind vorzugsweise Fahrgäste, die einer vorbestimmten Personengruppe zugeordnet sind, beispielsweise weibliche Personen.

Erfindungsgemäß wird die Zugangsberechtigung anhand einer Buchungsinformation, die eine Buchung des Personenzugangs und/oder eine Reservierung eines Sitzplatzes oder Stehplatzes innerhalb des Fahrgastteilbereichs für die Person repräsentiert, ermittelt. Bei dieser Weiterbildung ist die Person vorzugsweise ein Fahrgast. Die Buchung des Personenzugangs für die Person ergibt sich vorzugsweise aus der Reservierung. Weiter vorzugsweise wird die Buchung im Rahmen des Fahrscheinkaufs vorgenommen. So stellt der Betreiber beispielsweise über ein Reservierungssystem die Möglichkeit zur Verfügung, dass für den Fahrgast (durch einen Benutzer) ein Sitzplatz innerhalb des Fahrgastteilbereichs reserviert werden kann. Sobald der Sitzplatz für den Fahrgast reserviert ist, gilt der Fahrgast als zugangsberechtigte Person für den Fahrgastteilbereich, insbesondere während die Gefahrensituation besteht.

Daraus ergibt sich der Vorteil, dass das Gefühl von Sicherheit und somit die Tendenz erhöht wird, das spurgebundene Fahrzeug als Verkehrsmittels zu wählen: Denn bereits vor Fahrtantritt kann mittels Buchung sichergestellt werden, dass für den Fahrgast ein Sitzplatz innerhalb des Fahrgastteilbereichs (mit beschränktem Personenzugang bei Auftritt der Gefahrensituation) und ein Zugang zu dem Fahrgastteilbereich vorgesehen ist.

Das Reservierungssystem des Betreibers stellt berechtigten Benutzern vorzugsweise Informationen über den Aufenthalt des berechtigten Fahrgasts innerhalb des Fahrgastteilbereichs zur Verfügung. Ein berechtigter Benutzer kann beispielsweise ein Erziehungsberechtigter eines minderjährigen Fahrgasts oder ein Vormund eines geschäftsunfähigen Fahrgasts sein.

Weiter vorzugsweise wird der Fahrgastteilbereich bei Auftritt der Gefahrensituation (und während die Gefahrensituation besteht) mittels eines Kamerasystems überwacht. Die von dem Kamerasystem erzeugten Bilder können dem Betreiber und/oder einer Sicherheitsperson, die zur Behebung der Gefahrensituation von dem Betreiber eingesetzt wird, zur Verfügung gestellt werden. Auf diese Weise wird die Sicherheit innerhalb des Fahrgastteilbereichs weiter erhöht.

Personen, die sich unberechtigterweise innerhalb des Fahrgastteilbereichs aufhalten (beispielsweise weil sie gemeinsam mit einer berechtigten Person in den Fahrgastteilbereich gelangt sind), können mittels des Kamerasystems erfasst und - beispielsweise mittels Gesichtserkennung - identifiziert werden. Zudem können weitere Gefahren, die innerhalb des Fahrgastteilbereichs entstehen, erkannt werden.

Schließlich können Maßnahmen zur Behebung einer Gefahr, die durch eine unberechtigte Person hervorgerufen wird, eingeleitet werden: Beispielsweise wird eine Durchsage von einer Sicherheitsperson getätigt, die zur Warnung weiterer Fahrgäste und/oder zum direkten Ansprechen der unberechtigten Person dient. Weiter wird die unberechtigte Person beispielsweise mittels des Kamerasystems verfolgt. Eine Bildinformation, welche die unberechtigte Person zeigt, wird laufend an die Sicherheitsperson (beispielsweise mittels eines Endgeräts, welches die Sicherheitsperson mit sich führt) ausgegeben. Alternativ oder zusätzlich kann die unberechtigte Person beispielsweise mittels Steuerung eines Beleuchtungssystems kenntlich gemacht werden. Durch die Verfolgung und Kenntlichmachung der unberechtigten Person wird die Sicherheitsperson vorzugsweise bei dem Auffinden der Person unterstützt.

Der Fahrgast kann seine Zustimmung zur Überwachung des Fahrgastteilbereichs beispielsweise im Rahmen des Fahrscheinkaufs und/oder der Sitzplatzreservierung erteilen.

Der Auftritt der Gefahrensituation kann beispielsweise auf Basis von mittels eines Kamerasystems erfassten Bildinformationen ermittelt werden. Das erfindungsgemäße Verfahren umfasst: Ermitteln des Auftritts der Gefahrensituation zumindest auf Basis eines Betätigens einer Meldeeinrichtung und eines Erzeugens einer Meldeinformation, welche zumindest das Auftreten der Gefahrensituation repräsentiert, auf das Betätigen hin.

Das Betätigen der Meldeeinrichtung wird vorzugsweise von einem Fahrgast durchgeführt.

Die Meldeeinrichtung kann als Betätigungselement ausgebildet sein, dessen Betätigung unmittelbar ein Beschränken des Personenzugangs auslöst. Beispielsweise kann das Betätigungselement als Notknopf ausgebildet sein, dessen Betätigung zu einem Blockieren einer Türeinrichtung führt.

Die Meldeeinrichtung kann alternativ als Betätigungselement ausgebildet sein, dessen Betätigen mittelbar ein Beschränken des Personenzugangs auslöst. Beispielsweise kann die Meldeinformation von einer Instanz, die von der Meldeeinrichtung mechanisch und/oder örtlich getrennt ist, hinsichtlich des Auftritts der Gefahrensituation bewertet werden. Diese Instanz ist vorzugsweise eine Datenverarbeitungseinrichtung des Fahrzeugs.

Die Meldeeinrichtung kann alternativ oder zusätzlich als fest innerhalb des spurgebundenen Fahrzeugs installiertes Notrufgerät ausgebildet sein. Die Meldeeinrichtung ist vorzugsweise ausgebildet, eine Sprachnachricht des Fahrgasts aufzunehmen und eine Audioinformation auf Basis der Aufnahme zu erzeugen. Die Aufnahme umfasst vorzugsweise mündliche Angaben zur Gefahrensituation.

Bei einer bevorzugten Weiterbildung umfasst die Meldeeinrichtung ein mobiles Endgerät, welches von einem Fahrzeugbegleiter und/oder einem Fahrgast mit sich geführt wird. Die Nutzung eines mobilen Endgeräts als Meldeeinrichtung ist besonders zweckmäßig, da Fahrgäste häufig ein mobiles Endgerät mit sich führen. Die Möglichkeit des Betätigens des mobilen Endgeräts zum Melden einer Gefahrensituation wird vorzugsweise von einer mittels des mobilen Endgeräts geladenen Anwendung bereitgestellt. Die Anwendung ist vorzugsweise eine von dem Betreiber zur Verfügung gestellte Anwendung.

Das mobile Endgerät ist vorzugsweise datentechnisch über eine drahtlose Verbindung, beispielsweise eine WLAN-Verbindung (WLAN: Wireless Local Area Network), mit einem Kommunikationsnetz, beispielsweise einem Betreibernetz, des Fahrzeugs verbunden. Das mobile Endgerät sendet die Meldeinformation vorzugsweise über die datentechnische Verbindung an eine Datenverarbeitungseinrichtung, die datentechnisch an das Kommunikationsnetz des Fahrzeugs angeschlossen ist.

Das mobile Endgerät ist vorzugsweise als Smartphone, Wearable (z.B. Smartwatch) und/oder Tablet ausgebildet.

Erfindungsgemäß erfolgt das Beschränken des Personenzugangs auf Basis der Meldeinformation.

Vorzugsweise löst eine an das Kommunikationsnetz des Fahrzeugs datentechnisch angeschlossene Datenverarbeitungseinrichtung das Beschränken des Personenzugangs auf den Empfang der Meldeinformation hin aus. Das Auslösen erfolgt vorzugsweise, indem die Datenverarbeitungseinrichtung ein Steuersignal an die Zugangsbeschränkungseinrichtung sendet. Das Steuersignal kann als Datenpaket über das Kommunikationsnetz des Fahrzeugs an die Türeinrichtung übertragen werden. Beispielsweise sendet die Datenverarbeitungseinrichtung ein Blockier-Signal an eine Türsteuereinheit der Türeinrichtung, wobei das Blockier-Signal ein Blockieren der Türeinrichtung bewirkt.

Eine bevorzugte Weiterbildung, umfasst: Senden der Meldeinformation an eine landseitige Datenverarbeitungseinrichtung und Auslösen des Beschränkens mittels der Datenverarbeitungseinrichtung anhand der empfangenen Meldeinformation.

Vorzugsweise wird die Meldeinformation ausgehend von der Meldeeinrichtung an eine an das Kommunikationsnetz datentechnisch angeschlossene fahrzeugseitige Datenverarbeitungseinrichtung gesendet und ausgehend von der fahrzeugseitigen Datenverarbeitungseinrichtung über eine drahtlose datentechnische Verbindung an eine landseitige Datenverarbeitungseinrichtung übertragen.

Zusätzlich zur Meldeinformation wird vorzugsweise eine Ortungsinformation, welche zum Orten der Meldeeinrichtung dient, an die landseitige Datenverarbeitungseinrichtung übertragen.

Zusätzlich zur Meldeinformation wird weiter vorzugsweise eine Bildinformation, welche einen mittels eines Kamerasystems erfassten räumlichen Bereich innerhalb oder außerhalb des Fahrzeugs repräsentiert, an die landseitige Datenverarbeitungseinrichtung übertragen.

Die landseitige Datenverarbeitungseinrichtung kann anhand der Meldeinformation, anhand eines ermittelten Ortes der Meldeeinrichtung und/oder anhand der Bildinformation bestimmen, in welchem Bereich des Fahrgastbereichs ein personenzugangsbeschränkter Fahrgastteilbereich geschaffen werden soll. Zudem kann die landseitige Datenverarbeitungseinrichtung anhand einer oder mehrerer der vorstehend genannten Informationen bestimmen, in welchem Umfang eine Beschränkung des Personenzugangs erfolgen soll. Beispielsweise kann die Datenverarbeitungseinrichtung bestimmen, ob der Personenzugang vollständig blockiert werden soll und/oder ob zugangsberechtigten Personen ein Zugang freigegeben wird.

Die landseitige Datenverarbeitungseinrichtung löst das Beschränken des Personenzugangs vorzugsweise dadurch aus, dass die landseitige Datenverarbeitungseinrichtung ein Steuersignal sendet, welches in Form eines Datenpakets an die fahrzeugseitige Datenverarbeitungseinrichtung übertragen wird. Das Auslösen erfolgt im Weiteren vorzugsweise, indem die fahrzeugseitige Datenverarbeitungseinrichtung das Steuersignal an die Zugangsbeschränkungseinrichtung sendet.

Alternativ oder zusätzlich gibt die landseitige Datenverarbeitungseinrichtung die Meldeinformation, die Ortungsinformation und/oder die Bildinformation über ein landseitiges Endgerät an eine Sicherheitsperson aus. Mittels eines Betätigungselements des landseitigen Endgeräts löst die Sicherheitsperson vorzugsweise das Beschränken des Personenzugangs aus. Die Sicherheitsperson kann vorzugsweise entscheiden, für welchen Fahrgastteilbereich eine Zugangsbeschränkung vorzusehen ist und die Beschränkung über das landseitige Endgerät entsprechend auslösen. So kann die Sicherheitsperson beispielsweise anhand der Meldeinformation, anhand eines ermittelten Ortes der Meldeeinrichtung und/oder anhand der Bildinformation bestimmen, in welchem Bereich des Fahrgastbereichs ein personenzugangsbeschränkter Fahrgastteilbereich geschaffen werden soll. Zudem kann die Sicherheitsperson anhand einer oder mehrerer der vorstehend genannten Information bestimmen, in welchem Umfang eine Beschränkung des Personenzugangs erfolgen soll.

Bei dem erfindungsgemäßen Verfahren umfasst das Beschränken des Personenzugangs ein
- Ermitteln der Zugangsberechtigung der Person mittels einer Prüfungseinrichtung und
- Freigeben des Personenzugangs für die Person mittels der Zugangsbeschränkungseinrichtung in Abhängigkeit eines Ergebnisses des Ermittelns der Zugangsberechtigung.

Vorzugsweise wird der Personenzugang für die Person freigegeben, wenn das Ergebnis des Ermittelns der Zugangsberechtigung lautet: Es liegt eine Zugangsberechtigung vor.

Bei einer bevorzugten Weiterbildung erfolgt das Ermitteln der Zugangsberechtigung anhand einer Identifikationsinformation, welche
- von einem mobilen Endgerät und/oder
- einem Identifikationselement,
das von der Person mit sich geführt wird, bereitgestellt wird.

Wird die Identifikationsinformation von dem mobilen Endgerät bereitgestellt, erfolgt vorzugsweise eine Übertragung an die Prüfungseinrichtung über eine drahtlose datentechnische Verbindung, beispielsweise eine WLAN-Verbindung (Wireless Local Area Network), Bluetooth-Verbindung und/oder Nahfeldkommunikation-Verbindung (Englisch NFC: Near Field Communication).

Das Identifikationselement ist vorzugsweise als Karte mit RFID-Element (RFID: Radio Frequency Identification) ausgebildet, wobei die Identifikationsinformation mittels der Prüfungseinrichtung aus dem RFID-Element auslesbar ist.

Bei einer bevorzugten Weiterbildung umfasst das Ermitteln der Zugangsberechtigung ein
- Erfassen eines biometrischen Merkmals der Person mittels einer Erfassungseinrichtung und
- Ermitteln der Zugangsberechtigung anhand des biometrischen Merkmals.

Das Erfassen des biometrischen Merkmals umfasst vorzugsweise ein Erfassen des Gesichts der Person mittels einer Kameraeinheit. Die Kameraeinheit erzeugt vorzugsweise Bildinformationen, die das Gesicht der Person repräsentieren. Die Bildinformationen werden mittels der Prüfeinrichtung ausgewertet.

Das Erfassen des biometrischen Merkmals umfasst weiter vorzugsweise (alternativ oder zusätzlich) ein Erfassen eines Fingerabdrucks der Person.

Nach einer weiteren bevorzugten Weiterbildung umfasst die Zugangsbeschränkungseinrichtung wenigstens eine Innentür, welche den Fahrgastteilbereich von einem weiteren Bereich des spurgebundenen Fahrzeugs trennt. Das Freigeben umfasst ein Öffnen der Innentür. Der weitere Bereich ist vorzugsweise ein Bereich des Fahrgastbereichs, der außerhalb des Fahrgastteilbereichs liegt.

Gemäß einer bevorzugten Weiterbildung umfasst die Innentür eine
- Abteiltür, welche einen Fahrgastbereich innerhalb eines Abteils von einem Fahrgastbereich außerhalb des Abteils trennt, und/oder
- eine Wagenübergangstür, welche einen Fahrgastbereich innerhalb eines ersten Wagens von einem Fahrgastbereich innerhalb eines zweiten Wagens trennt.

Mit anderen Worten: Der Fahrgastteilbereich ist ein Fahrgastbereich innerhalb eines Abteils und/oder ein Fahrgastbereich innerhalb eines ersten Wagens.

Eine Ausbildung der Innentür als Abteiltür hat den Vorteil, dass mittels einer einzigen Tür ein Abteil hinsichtlich des Personenzugangs beschränkt werden kann.

Eine Ausbildung der Innentür als Wagenübergangstür hat den Vorteil, dass mittels zwei Wagenübergangstüren, die jeweils am Ende des Wagens angeordnet sind, ein Wagen hinsichtlich des Personenzugangs beschränkt werden kann (wenn sämtliche Außentüren des Wagens blockiert sind).

Nach einer bevorzugten Ausführungsform des erfindungsgemäßen Verfahrens umfasst die Zugangsbeschränkungseinrichtung wenigstens eine Außentür, welche den Fahrgastteilbereich von einem räumlichen Bereich in der Umgebung des Fahrzeugs trennt. Die Außentür wird bei Auftritt der Gefahrensituation vorzugsweise geblockt.

Vorzugsweise umfasst die Zugangsbeschränkungseinrichtung einen Satz von Türen, welcher Innentüren und Außentüren umfasst. Die Türen des Satzes sind derart verteilt, dass der Fahrgastteilbereich bei Blockieren aller Türen, für eine Person nicht zugänglich ist. Insbesondere umfasst der Satz sämtliche Türen, über die ein Personenzugang zu dem Fahrgastteilbereich möglich sein kann. Besteht der Fahrgastteilbereich beispielsweise aus einem Wagen, umfasst die Zugangsbeschränkungseinrichtung sämtliche Außentüren, die einen Zugang zu dem Wagen ermöglichen, sowie jeweils am Ende des Wagens angeordnete Wagenübergangstüren.

Die Erfindung betrifft ferner eine Zugangsbeschränkungseinrichtung zum Bereitstellen eines Personenzugangs zu einem Fahrgastteilbereich eines Fahrgastbereichs eines spurgebundenen Fahrzeugs, welche ausgebildet ist, den Personenzugang zu dem Fahrgastteilbereich bei Auftritt einer Gefahrensituation zu beschränken.

Die Zugangsbeschränkungseinrichtung umfasst wenigstens eine Innentür, welche den Fahrgastteilbereich von einem weiteren Bereich des spurgebundenen Fahrzeugs trennt.

Die Zugangsbeschränkungseinrichtung umfasst wenigstens eine Außentür, welche den Fahrgastteilbereich von einem räumlichen Bereich in der Umgebung des Fahrzeugs trennt.

Die Zugangsbeschränkungseinrichtung umfasst vorzugsweise eine Prüfungseinrichtung zum Ermitteln einer Zugangsberechtigung einer Person.

Die Erfindung betrifft ferner ein spurgebundenes Fahrzeug, umfassend: einen Fahrgastteilbereich eines Fahrgastbereichs und eine Zugangsbeschränkungseinrichtung der vorstehend beschriebenen Art.

Das spurgebundene Fahrzeug umfasst vorzugsweise eine Meldeeinrichtung, welche ausgebildet ist, zum Erzeugen und Senden einer Meldeinformation betätigt zu werden.

Das spurgebundene Fahrzeug umfasst weiter vorzugsweise eine fahrzeugseitige Datenverarbeitungseinrichtung, welche ausgebildet ist, die Meldeinformation zu empfangen und an eine landseitige Datenverarbeitungseinrichtung zu senden.

Die fahrzeugseitige Datenverarbeitungseinrichtung ist vorzugsweise ausgebildet, das Beschränken des Personenzugangs auszulösen.

Zu Ausführungsformen, Ausgestaltungsdetails und Vorteilen der Zugangsbeschränkungseinrichtung sowie des spurgebundenen Fahrzeugs wird auf die Beschreibung zu den entsprechenden Verfahrensmerkmalen verwiesen.

Ausführungsbeispiele der Erfindung werden nun anhand der Zeichnungen erläutert. Es zeigen:
- Figur 1: ein schematisches Ablaufdiagramm eines erfindungsgemäßen Verfahrens gemäß einem Ausführungsbeispiel,
- Figur 2: schematisch den Aufbau eines spurgebundenen Fahrzeugs mit einer Zugangsbeschränkungseinrichtung gemäß einem ersten Ausführungsbeispiel und
- Figur 3: schematisch den Aufbau eines spurgebundenen Fahrzeugs mit einer Zugangsbeschränkungseinrichtung gemäß einem zweiten Ausführungsbeispiel.

Figur 1 zeigt ein spurgebundenes Fahrzeug 1 in Form eines Schienenfahrzeugs 2 in einer teilweisen schematischen Schnittdarstellung als Draufsicht. Figur 2 zeigt schematisch den Ablauf eines Ausführungsbeispiels eines erfindungsgemäßen Verfahrens.

Das Schienenfahrzeug 2 ist als Verband von mehreren Wagen 4, 6 ausgebildet, die miteinander mechanisch gekoppelt sind und eine Zugeinheit bilden. In der betrachteten Ausführung ist das Schienenfahrzeug 2 als sog. Triebzug ausgebildet.

Das spurgebundenen Fahrzeug 1 weist einen Fahrgastbereich 12 auf, welcher einen ersten Fahrgastteilbereich 14 und einen zweiten Fahrgastteilbereich 15 umfasst. Das spurgebundene Fahrzeug 1 weist eine Zugangsbeschränkungseinrichtung 5 auf, welche Außentüren 32, 33, 34, 35 und eine Innentür 38 umfasst. Der zweite Fahrgastteilbereich 15 wird mittels der Außentüren 32, 33, 34, 35 von einem räumlichen Bereich 36 in der Umgebung des Fahrzeugs 1 getrennt. Zudem wird der Fahrgastteilbereich 15 mittels der Innentür 38 von dem Fahrgastteilbereich 14 getrennt.

Im gewöhnlichen Betrieb stellen die Außentüren 32, 33, 34, 35 und die Innentür 38 einen Personenzugang für Fahrgäste zu dem Fahrgastteilbereich 15 bereit (Verfahrensschritt A). Dabei sind die Außentüren während der Fahrt geschlossen und werden bei einem Halt an einer Haltestelle zeitweise für den Ein- und Ausstieg von Fahrgästen geöffnet.

Tritt im Betrieb des Fahrzeugs 1 eine Gefahrensituation auf, nimmt ein Fahrgast 16 die Gefahrensituation eventuell wahr. Daraufhin betätigt der Fahrgast 16 eine Meldeeinrichtung 18 in einem Verfahrensschritt B. Die Meldeeinrichtung 18 ist ein mobiles Endgerät 19, welches von dem Fahrgast 16 mit sich geführt wird. Beispielsweise wird die Möglichkeit zur Betätigung durch den Fahrgast 16 von einer Anwendung, die von dem mobilen Endgerät 18 geladen ist, zur Verfügung gestellt. Die Anwendung kann zusätzlich eine Abfrage zur Verfügung stellen, über die der Fahrgast 16 angibt, in welchem Bereich des Fahrzeugs 1 die Gefahrensituation vorliegt.

Der Fahrgast 16 kann alternativ eine fest im Fahrzeug 1 installierte Meldeeinrichtung 20, die als Notrufgerät 21 ausgebildet ist, betätigen.

Auf das Betätigen B hin, erzeugt die Meldeeinrichtung 18 bzw. 20 in einem Verfahrensschritt C eine Meldeinformation, die das Auftreten der Gefahrensituation repräsentiert und gegebenenfalls den Bereich des Fahrzeugs 1 angibt, in dem die Gefahrensituation vorliegt.

Die Meldeeinrichtung 18 bzw. 20 sendet die Meldeinformation über eine drahtlose datentechnische Verbindung an eine Datenverarbeitungseinrichtung 22 des Fahrzeugs 1.

Die Datenverarbeitungseinrichtung 22 ist datentechnisch mit einer landseitigen Datenverarbeitungseinrichtung 24 verbunden. Die Datenverarbeitungseinrichtung 22 sendet die Meldeinformation in einem Verfahrensschritt D an die landseitigen Datenverarbeitungseinrichtung 24. Zusätzlich zur Meldeinformation werden in einem Verfahrensschritt DD Bildinformationen, welche mittels eines Kamerasystems erzeugt wurden und zumindest einen Teilbereich des Fahrgastbereichs 12 repräsentieren, an die landseitige Datenverarbeitungseinrichtung 24 gesendet.

Die Übertragung der in den Verfahrensschritten D und DD gesendeten Daten von dem Fahrzeug 1 an die Landseite erfolgt über eine drahtlose datentechnische Verbindung 40.

Die landseitige Datenverarbeitungseinrichtung 24 ist Teil einer Sicherheitszentrale 26. Die Sicherheitszentrale 26 umfasst eine Anzeigevorrichtung 27 zum Ausgeben der Meldeinformation und der Bildinformationen an eine Sicherheitsperson 29.

Mittels einer Betätigungseinrichtung 28 kann die Sicherheitsperson 29 in einem Verfahrensschritt E auslösen, dass der Personenzugang zu dem Fahrgastteilbereich 15 beschränkt wird. Beispielsweise kann die Sicherheitsperson 29 die Beschränkung des Personenzugangs auslösen, indem es die Außentüren 32, 33, 34, 35 und die Innentür 38 über der Betätigungseinrichtung 28 für ein Blockieren anwählt.

Alternativ kann die Datenverarbeitungseinrichtung 24 anhand einer Ortungsinformation den Ort der Meldeeinrichtung 18 oder 20 ermitteln und in einem Verfahrensschritt EE auslösen, dass der Personenzugang zu dem Fahrgastteilbereich 15 beschränkt wird.

In einem Verfahrensschritt F wird eine Steuerinformation an die Datenverarbeitungseinrichtung 22 übertragen, welche ein Beschränken des Personenzugangs in einem Verfahrensschritt G bewirkt, indem die Außentüren 32, 33, 34, 35 und die Innentür 38 den Zugang für Personen zu dem Fahrgastteilbereich 15 beschränkt.

Insbesondere wird ein Zugang von Personen außerhalb des Fahrzeugs 1 über die Außentüren 32, 33, 34, 35 unabhängig von Zugangsberechtigungen blockiert. Ein Zugang von Personen, die sich innerhalb des Fahrgastteilbereichs 14 befinden, wird beschränkt: Einer Person 42, die über die Innentür 38 Zugang zu dem Fahrgastteilbereich 15 verlangt, wird dieser Zugang ausschließlich auf eine Berechtigungsprüfung hin gewährt. Dazu wird einem Verfahrensschritt H eine Zugangsberechtigung für die Person 42 mittels einer Prüfungseinrichtung 23 ermittelt.

Für das Ermitteln H der Zugangsberechtigung wird mittels eines mobilen Endgeräts 46, das die Person 42 mit sich führt, eine Identifikationsinformation in einem Verfahrensschritt J bereitgestellt und von einer Zugangseinheit 44 des Fahrzeugs 1 in einem Verfahrensschritt K empfangen. Die Übertragung der Identifikationsinformation erfolgt beispielsweise mittels Nahfeldkommunikation (fachmännische auch als NFC (Near Field Communication) bezeichnet). Alternativ kann die Übertragung der Identifikationsinformation auch mittels WLAN (Wireless Local Area Network) oder Bluetooth erfolgen.

Für das Ermitteln H der Zugangsberechtigung wird zusätzlich in einem Verfahrensschritt L mittels einer Erfassungseinrichtung 48, welche als Kameraeinheit 49 ausgebildet ist, das Gesicht der Person 42 als biometrisches Merkmal erfasst.

Die Identifikationsinformation und eine Gesichtsinformation, welche das erfasste Gesicht repräsentiert, werden an die Prüfungseinrichtung 23 über das Kommunikationsnetz gesendet. In einem Verfahrensschritt M prüft die Prüfungseinrichtung 23, ob der Person 42 anhand der bereitgestellten Identifikationsinformation und anhand der Gesichtsinformation der Zugang zu dem Fahrgastteilbereich 15 bereitzustellen ist. Zusätzlich zur Identifikationsinformation und der Gesichtsinformation kann die Prüfung M anhand einer Buchungsinformation, die sich aus einer Reservierung eines Sitzplatzes innerhalb des Fahrgastteilbereichs 15 für die Person 42 ergibt, erfolgen. Ist das Ergebnis der Prüfung M positiv, wird der Zugang zu dem Fahrgastteilbereich 15 durch Entsperren der Innentür 38 mittels der Zugangseinheit 44 in einem Verfahrensschritt N freigegeben.

Figur 3 zeigt ein spurgebundenes Fahrzeug 101 in Form eines Schienenfahrzeugs 102 in einer teilweisen schematischen Schnittdarstellung als Draufsicht. Das Fahrzeug 101 ist ähnlich zu dem in Bezug auf Figur 1 beschriebenen Fahrzeug 1 aufgebaut und kann im Wesentlichen nach dem in Bezug auf Figur 1 beschriebenen Verfahren betrieben werden. Gleiche und funktionsgleiche Elemente sind dabei mit denselben Bezugszeichen versehen.

Das spurgebundene Fahrzeug 101 weist einen Fahrgastbereich 12 auf, welcher einen ersten Fahrgastteilbereich 114 und einen zweiten Fahrgastteilbereich 115 umfasst. Das spurgebundene Fahrzeug 101 weist eine Zugangsbeschränkungseinrichtung 105 auf, welche Außentüren 132, 133, 134, 135, 139, 141 und eine Innentür 138 umfasst. Der zweite Fahrgastteilbereich 115 wird mittels der Außentüren 132, 133, 134, 135, 139, 141 von einem räumlichen Bereich 36 in der Umgebung des Fahrzeugs 101 getrennt. Zudem wird der Fahrgastteilbereich 115 mittels der Wagenübergangstür 138 von dem Fahrgastteilbereich 114 getrennt.

## Patentansprüche

1. Verfahren zum Bereitstellen eines Personenzugangs zu einem Fahrgastteilbereich (15; 115) eines Fahrgastbereichs (12) eines spurgebundenen Fahrzeugs (1; 101), umfassend:
Bereitstellen (A) des Personenzugangs zu dem Fahrgastteilbereich (15; 115) mittels einer Zugangsbeschränkungseinrichtung (5; 105) und
Beschränken (G) des Personenzugangs zu dem Fahrgastteilbereich (15; 115)
- bei Auftritt einer Gefahrensituation mittels der Zugangsbeschränkungseinrichtung (5; 105),
wobei das Auftreten der Gefahrensituation zumindest auf Basis:
- eines Betätigens (B) einer Meldeeinrichtung (18; 20) und
- eines Erzeugens (C) einer Meldeinformation, welche zumindest das Auftreten der Gefahrensituation repräsentiert, auf das Betätigen (B) hin
ermittelt wird,
wobei das Beschränken des Personenzugangs auf Basis der Meldeinformation erfolgt,
wobei das Beschränken (G) des Personenzugangs ein
- Ermitteln (H) der Zugangsberechtigung der Person (42) mittels einer Prüfungseinrichtung (23) und
- Freigeben (N) des Personenzugangs für die Person (42) mittels der Zugangsbeschränkungseinrichtung (5; 105) in Abhängigkeit eines Ergebnisses des Ermittelns (H) der Zugangsberechtigung
umfasst,
wobei die Zugangsberechtigung anhand einer Buchungsinformation, die
- eine Buchung des Personenzugangs und/oder
- eine Reservierung eines Sitzplatzes oder Stehplatzes innerhalb des Fahrgastteilbereichs (15) für die Person (42)
repräsentiert, ermittelt wird.

2. Verfahren nach Anspruch 1,
wobei die Meldeeinrichtung (18) ein mobiles Endgerät (19) umfasst, welches von einem Fahrzeugbegleiter und/oder einem Fahrgast (16) mit sich geführt wird.

3. Verfahren nach wenigstens einem der vorhergehenden Ansprüche 1 oder 2, umfassend:
Senden (D) der Meldeinformation an eine landseitige Datenverarbeitungseinrichtung (26) und
Auslösen (E; EE) des Beschränkens mittels der Datenverarbeitungseinrichtung (26) anhand der empfangenen Meldeinformation.

4. Verfahren nach wenigstens einem der vorhergehenden Ansprüche,
wobei das Ermitteln (H) der Zugangsberechtigung anhand einer Identifikationsinformation erfolgt, welche
- von einem mobilen Endgerät (46) und/oder
- einem Identifikationselement,
das von der Person (42) mit sich geführt wird, bereitgestellt wird (J).

5. Verfahren nach wenigstens einem der vorhergehenden Ansprüche,
wobei das Ermitteln (H) der Zugangsberechtigung ein
- Erfassen (M) eines biometrischen Merkmals der Person (42) mittels einer Erfassungseinrichtung (48) und
- Ermitteln (M) der Zugangsberechtigung anhand des biometrischen Merkmals
umfasst.

6. Verfahren nach wenigstens einem der vorhergehenden Ansprüche, wobei
- die Zugangsbeschränkungseinrichtung (5; 105) wenigstens eine Innentür (38; 138) umfasst, welche den Fahrgastteilbereich (15; 115) von einem weiteren Bereich (14) des spurgebundenen Fahrzeugs (1; 101) trennt, und
- das Freigeben (N) ein Öffnen der Innentür (38; 138) umfasst.

7. Verfahren nach Anspruch 6,
wobei die Innentür eine
- Abteiltür, welche einen Fahrgastbereich innerhalb eines Abteils von einem Fahrgastbereich außerhalb des Abteils trennt, und/oder
- eine Wagenübergangstür (138), welche einen Fahrgastbereich (115) innerhalb eines ersten Wagens (4) von einem Fahrgastbereich (114) innerhalb eines zweiten Wagens (114) trennt,
umfasst.

## Claims

1. Method for providing personal access to a passenger sub-area (15; 115) of a passenger area (12) of a track-bound vehicle (1; 101), comprising:
provision (A) of the personal access to the passenger sub-area (15; 115) by means of an access restriction facility (5; 105) and
restriction (G) of the personal access to the passenger sub-area (15; 115)
- in the event of a hazardous situation by means of the access restriction facility (5; 105),
wherein the occurrence of the hazardous situation is determined at least on the basis:
- of an actuation (B) of a signalling unit (18; 20) and
- of a generation (C) of an item of signalling information which represents at least the occurrence of the hazardous situation, following the actuation (B),
wherein the restriction of the personal access is carried out on the basis of the item of signal information,
wherein the restriction (G) of the personal access comprises a
- determination (H) of the access authorization of the person (42) by means of a monitoring facility (23) and
- releasing (N) of the personal access for the person (42) by means of the access restriction facility (5; 105) as a function of a result of the determination (H) of the access authorization,
wherein the access authorization is determined on the basis of an item of booking information, which represents
- a booking of the personal access and/or
- a reservation of a seat or standing place within the passenger sub-area (15) for the person (42).

2. Method according to claim 1,
wherein the signalling unit (18) comprises a mobile terminal (19), which is carried by a vehicle attendant and/or a passenger (16).

3. Method according to at least one of the preceding claims 1 or 2, comprising:
transmission (D) of the item of signalling information to a land-side data processing facility (26) and
triggering (E, EE) of the restriction by means of the data processing facility (26) on the basis of the item of signalling information received.

4. Method according to at least one of the preceding claims, wherein the determination (H) of the access authorization is carried out on the basis of an item of identification information, which is provided (J)
- by a mobile terminal (46) and/or
- an identification element,
which is carried by the person (42).

5. Method according to at least one of the preceding claims, wherein the determination (H) of the access authorization comprises a
- detection (M) of a biometric feature of the person (42) by means of a detection facility (48) and
- determination (M) of the access authorization on the basis of the biometric feature.

6. Method according to at least one of the preceding claims, wherein
- the access restriction facility (5; 105) comprises at least one inner door (38; 138), which separates the passenger sub-area (15; 115) from a further area (14) of the track-bound vehicle (1; 101) and
- the release (N) comprises an opening of the inner door (38; 138).

7. Method according to claim 6,
wherein the inner door comprises a
- compartment door which separates a passenger area inside of a compartment from a passenger area outside of the compartment, and/or
- a carriage transition door (138), which separates a passenger area (115) inside of a first carriage (4) from a passenger area (114) inside of a second carriage (114).

## Revendications

1. Procédé pour donner un accès de personnes à une zone (15 ; 115) partielle de passagers d'un habitacle (12) de passagers d'un véhicule (1 ; 101) guidé sur rail, comprenant :
donner (A) l'accès de personnes à la zone (15 ; 115) partielle de passagers, au moyen d'un dispositif (5 ; 105) de limitation d'accès et
limiter (G) l'accès de personnes à la zone (15 ; 115) de passagers
- à l'apparition d'une situation de danger, au moyen du dispositif (5 ; 105) de limitation d'accès,
dans lequel on détermine l'apparition de la situation de danger au moins sur la base :
- sur l'actionnement (B) d'un dispositif (18 ; 20) d'annonce et
- d'une production (C) d'une information d'annonce, qui représente au moins l'apparition de la situation de danger, sur l'actionnement (B),
dans lequel la limitation de l'accès de personnes s'effectue sur la base de l'information d'annonce,
- dans lequel la limitation (G) de l'accès de personnes comprend
- une détermination (H) du droit d'accès de la personne (42) au moyen d'un dispositif (23) de contrôle et
- une validation (N) de l'accès de personnes à la personne (42) au moyen du dispositif (5 ; 105) de limitation d'accès, en fonction du résultat de la détermination (H) du droit d'accès,
dans lequel on détermine le droit d'accès à l'aide d'une information de réservation, qui représente
- une réservation de l'accès de personnes et/ou
- une réservation d'une place assise ou d'une place debout dans la zone (15) partielle de passagers pour la personne (42).

2. Procédé suivant la revendication 1,
dans lequel le dispositif (18) d'annonce comprend un terminal (19) mobile qu'emporte avec lui un membre du personnel du véhicule et/ou un passager (16).

3. Procédé suivant au moins l'une des revendications 1 ou 2 précédentes, comprenant :
envoyer (D) l'information d'annonce à un dispositif (26) de traitement de données à terre et
déclencher (E ; EE) la limitation au moyen du dispositif (26) de traitement de données, à l'aide de l'information d'annonce reçue.

4. Procédé suivant au moins l'une des revendications précédentes,
dans lequel la détermination (H) du droit d'accès s'effectue à l'aide d'une information d'identification, qui est donnée (J)
- par un terminal (46) mobile et/ou
- un élément d'identification, que la personne (42) emporte avec soi.

5. Procédé suivant au moins l'une des revendications précédentes,
dans lequel la détermination (H) du droit d'accès comprend
- une détection (M) d'une caractéristique biométrique de la personne (42) au moyen d'un dispositif (48) de détection et
- une détermination (M) du droit d'accès à l'aide de la caractéristique biométrique.

6. Procédé suivant au moins l'une des revendications précédentes, dans lequel
- le dispositif (5 ; 105) de limitation d'accès comprend au moins une porte (38 ; 138) intérieure, qui sépare la zone (15 ; 115) partielle des passagers d'une autre zone (14) du véhicule (1 ; 101) guidé sur rail, et
- la validation (N) comprend une ouverture de la porte (38 ; 138) intérieure.

7. Procédé suivant la revendication 6,
dans lequel la porte intérieure comprend
- une porte de compartiment, qui sépare un habitacle à l'intérieur d'un compartiment, d'un habitacle à l'extérieur du compartiment, et/ou
- une porte (138) d'intercirculation, qui sépare un habitacle (115) dans une première voiture (4) d'un habitacle (114) dans une deuxième voiture (114).
